# EUROPÄISCHE PATENTANMELDUNG

(11) **EP 1 726 735 A1**
(43) Veröffentlichungstag der Anmeldung: **29.11.2006**
(21) Anmeldenummer: 05011077.4
(22) Anmeldetag: 23.05.2005
(51) Int. Cl.: E04F 13/08

(54) **Wandverkleidungssystem**

(71) Anmelder: MBS Spanplattenbeschichtungs GmbH, 57234 Wilnsdorf-Wilden (DE)
(72) Erfinder: Baldeweck, Gerd, 57234 Wilnsdorf-Wilden (DE)
(74) Vertreter: Dick, Alexander

(57) **Zusammenfassung**

Insbesondere zur Verkleidung von Wandflächen (123) wird ein Wandverkleidungssystem (116) vorgeschlagen, welches Plattenelemente (110) aufweist. Die Plattenelemente (110) weisen jeweils mindestens ein Nutverbindungselement (112) und mindestens ein Federverbindungselement (114) auf. Das Nutverbindungselement (112) verfügt über eine erste Stirnfläche (128), in welche mindestens eine Stirnflächennut (132) eingelassen ist. Weiterhin verfügt das mindestens eine Nutverbindungselement (112) über eine erste Stufenfläche (130), in welche mindestens ein Klammerkanal (136) mit einer ebenen Klammerfläche (137) eingelassen ist. Das mindestens eine Federverbindungselement (114) verfügt analog über eine zweite Stirnfläche (140) mit mindestens einem Stimflächenvorsprung (146). Weiterhin verfügt das mindestens eine Federverbindungselement (114) über eine zweite Stufenfläche (142) mit mindestens einem Klammervorsprung (148), welcher in den mindestens einen Klammerkanal (136) eingreifen kann.

## Beschreibung

### Gebiet der Erfindung

Die Erfindung betrifft ein Wandverkleidungssystem, aufweisend ein Plattenelement mit mindestens einem Nutverbindungselement und mindestens einem Federverbindungselement. Weiterhin betrifft die Erfindung ein Verfahren zum Erzeugen einer Flächenverkleidung, insbesondere zur Verkleidung von Wandflächen, welches unter Verwendung des erfindungsgemäßen Wandverkleidungssystems durchgeführt wird. Derartige Wandverkleidungssysteme und Verfahren zum Erzeugen von Flächenverkleidungen können beispielsweise zur Verkleidung von Wandflächen oder Deckenflächen im Außen- und Innenbereich eingesetzt werden.

### Stand der Technik

Aus dem Stand der Technik sind zahlreiche Systeme bekannt, mittels derer nach einem Baukastenprinzip großflächige Boden- oder Wandverkleidungen aus einzelnen Elementen zusammengesetzt werden können. Viele dieser aus dem Stand der Technik bekannten Systeme arbeiten nach dem so genannten Nut- und Federprinzip, welches in zahlreichen Varianten angewendet wird.

Aus DE 297 24 428 U1 ist ein Fußbodenbelag bekannt, welcher aus harten Fußbodenpaneelen mit einem Kern aus MDF-Platten oder HDF-Platten besteht. Die Fußbodenpaneelen sind rechteckig oder quadratisch ausgebildet, wobei die Kanten eines ersten Paares einander gegenüberliegender Seiten eines Fußbodenpaneels einstückig mit besagtem Kern ausgebildete Kupplungsteile aufweisen, die beim Zusammenfügen gleichartiger Fußbodenpaneele im Wesentlichen in Art einer Nut und einer Feder zusammenwirken. Die Kupplungsteile an den Kanten des ersten Paares einander gegenüberliegender Seiten sind mit integrierten mechanischen Verriegelungsmitteln versehen, welche einstückig mit dem Kern des Fußbodenpaneels ausgebildet sind.

Auch aus der EP 0 813 641 B1 ist ein Boden- oder Wandpaneel bekannt, welches im Wesentlichen nach dem Nut- und Federprinzip arbeitet. Dabei sind die Nut und die Feder mit einem Schnappverschluss geformt, der einen oder mehrere Schnappvorsprünge umfasst, die auf der oberen Seite ebenso wie auf der unteren Seite der Feder geformt sind sowie entsprechende damit zusammenwirkende passende Schnappnuten, welche in der Nut geformt sind. Die Nut weist dabei eine Eingangsöffnung auf, die in Richtung auf das benachbarte Seitenpaneel oder Wandpaneel relativ zu dem Schnappverschluss angeordnet ist. Die Feder ist mit einem rückwärtigen Hals versehen, welcher ausgeformt ist, um in die Eingangsöffnung zu passen,

Aus der DE 100 64 280 C1 ist eine Platte für den Innenausbau sowie ein Verfahren zum Erstellen von neuen Wänden eines Raumes oder zur Verkleidung von vorhandenen Flächen eines Raumes bekannt. Die Platte weist an zumindest zwei entgegengesetzten Seiten vorgesehene Verbindungsmittel, insbesondere eine Nut und eine Feder, auf. Dabei ermöglichen die Verbindungsmittel eine einrastende Verbindung mit einer benachbarten gleichartigen Platte. Zusätzliche Befestigungseinrichtungen sind an der Platte selbst zur Befestigung der Platte an einer Tragkonstruktion vorgesehen.

Weiterhin besteht ein Nachteil der aus dem Stand der Technik bekannten Lösungen darin, dass die Nut- und Federverbindung in den bekannten Systemen zwar benachbarte Paneele vergleichsweise gut gegen eine unerwünschte Trennung bei Querbelastungen schützen, Derartige Querbelastungen treten, wie oben beschrieben, insbesondere beispielsweise bei Bodenbelägen durch Trittbelastung auf. Die bekannten Systeme verhindern jedoch nicht oder nur sehr ungenügend, dass sich benachbarte Paneele bei einer Zugbelastung, also einer Belastung parallel zur Paneelfläche, voneinander trennen. Derartige Belastungen treten jedoch insbesondere bei Wandverkleidungen in erhöhtem Maße auf, da bei derartigen Wandverkleidungen in Folge des Eigengewichts der Paneele die Verbindung zweier benachbarter Paneele derartigen Zugbelastungen ausgesetzt ist. Aus dem Stand der Technik sind somit bislang keine Lösungen bekannt, welche diesen vergleichsweise hohen Anforderungen an Wandverkleidungen vollständig genügen.

Ein weiterer Nachteil der aus dem Stand der Technik bekannten Systeme besteht darin, dass diese Systeme nur schwer an Wandflächen, die im Wesentlichen vertikal verlaufen, fixierbar sind. Zwar sind grundsätzlich in beliebige Systeme Nägel oder Klammern einbringbar, welche die Verkleidungssysteme mit der Wand verbinden und an dieser fixieren. Dabei entsteht jedoch die Problematik, dass zum einen die Nägel oder Klammern den optischen Eindruck der Verkleidungssysteme stören. Werden die Nägel oder Klammern im Bereich der Nut- und Federverbindungen eingebracht, so können die Nägel oder Klammem die Nut- und Federverbindungen stören, zu Versatz fuhren oder sogar die Stabilität der Verbindungen beeinträchtigen. Weiterhin besteht in der Praxis ein großes Problem darin, eine stets gleiche Positionierung der Nägel oder Klammern zu gewährleisten. Ein leichter Versatz der Einbringstelle der Nägel oder Klammern führt bereits dazu, dass die Fixierung der Verkleidungen an den Wandflächen beeinträchtigt wird (beispielsweise infolge eines schrägen Eindringens in die Wand), dass die Funktionalität der Nut- und Federverbindung behindert wird oder dass der optische Eindruck der Verkleidungen gestört wird.

### Aufgabe der Erfindung

Es ist daher eine Aufgabe der vorliegenden Erfindung, ein Wandverkleidungssystem und ein Verfahren zum Erzeugen einer Flächenverkleidung zur Verfügung zu stellen, welche die Nachteile von aus dem Stand der Technik bekannten Wandverkleidungssystemen vermeiden.

### Darstellung der Erfindung

Diese Aufgabe wird durch die Erfindung mit den Merkmalen des unabhängigen Anspruchs gelöst. Vorteilhafte Weiterbildungen der Erfindung sind in den Unteransprüchen gekennzeichnet und in der nachfolgenden Beschreibung ausgeführt. Der Wortlaut sämtlicher Ansprüche wird hiermit durch Bezugnahme zum Inhalt dieser Beschreibung gemacht.

Es wird ein Wandverkleidungssystem vorgeschlagen, welches insbesondere zur Verkleidung von Wandflächen eingesetzt werden kann, Daneben ist das vorgeschlagene Wandverkleidungssystem jedoch auch beispielsweise zur Verkleidung von Deckenflächen oder anderen Flächen geeignet, beispielsweise Türen oder ähnlichem, weniger hingegen von Fußböden. Die Flächen können sowohl im Außenbereich wie auch im Innenbereich angeordnet sein. Unter einer Fläche soll dabei im Folgenden im Wesentlichen eine ebene Fläche verstanden werden. Die Erfindung ist jedoch auch auf gekrümmte Oberflächen übertragbar. Im Folgenden soll zur Vereinfachung der Beschreibung, jedoch ohne Beschränkung der Erfindung, von einer ebenen, im Wesentlichen vertikal angeordneten Wandfläche als zu verkleidender Fläche ausgegangen werden.

Das Wandverkleidungssystem weist mindestens ein Plattenelement mit einer Wandseite und einer Dekorseite auf. Dabei soll die Wandseite der zu verkleidenden Fläche, insbesondere der Wand, zugewandt sein. Allerdings muss die Wandseite nicht notwendigerweise in physikalischem Kontakt der zu verkleidenden Fläche stehen. Die Dekorseite soll auf der der zur verkleidenden Fläche abgewandten Seite des mindestens einen Plattenelements angeordnet sein. Dabei wird im Folgenden davon ausgegangen, dass die Wandseite und die Dekorseite zueinander parallel sind, wobei die Erfindung jedoch auch auf gegeneinander verkippte Wandseiten und Dekorseiten (z. B, keilförmige Plattenelemente) anwendbar ist. Analog zur zu verkleidenden Fläche müssen auch die Wandseite und die Dekorseite nicht notwendigerweise eben ausgebildet sein, sondern können beispielsweise gekrümmt oder reliefartig ausgebildet sein. Zur Vereinfachung der Beschreibung wird im Folgenden ohne Beschränkung der Erfindung davon ausgegangen, dass Wandseite und Dekorseite ebene Seiten sind. Ein bevorzugtes erfindungsgemäßes Plattenelement hat die Form eines langgezogenen Rechtecks mit Verbindungselementen (Nutverbindungselement, Federverbindungselement - siehe unten) entlang der längeren Seiten des Rechtecks und hat etwa die folgenden Abmessungen; Länge: 20 bis 40 cm (bevorzugt ca. 25 cm); Breite: 5 bis 10 cm (bevorzugt ca. 8 cm); Dicke: 0,5 bis 1,5 cm (bevorzugt ca, 1,0 cm). Es sind jedoch auch Plattenelemente anderer Abmessungen, insbesondere größerer Abmessungen, möglich.

Das mindestens eine Plattenelement weist mindestens jeweils ein Nutverbindungselement und mindestens jeweils ein Federverbindungselement auf. Beispielsweise können diese Elemente an Kanten des mindestens einen Plattenelements ausgebildet sein. Beispielsweise kann das mindestens eine Plattenelement einander gegenüberliegende Kanten aufweisen, wobei jeweils eine Kante ein Nutverbindungselement und die jeweils andere Kante ein Federverbindungselement aufweist. Beispielsweise kann das mindestens eine Plattenelement im Wesentlichen eine rechteckige Form oder eine polygone Form aufweisen, wobei in letzterem Fall das Polygon mindestens zwei parallele Kanten aufweisen sollte. Von diesen parallelen Kanten sollte, wie oben beschrieben, jeweils eine ein Nutverbindungselement und eine ein Federverbindungselement aufweisen.

Das Nutverbindungselement weist eine dekorseitige Einstufung auf. Diese dekorseitige Einstufung weist eine zur Wandseite im Wesentlichen parallele erste Stufenfläche und eine zur Wandseite im Wesentlichen senkrechte erste Stirnfläche auf. Dabei müssen diese Stufenfläche und diese Stirnfläche jedoch nicht notwendigerweise ebene Flächen sein, sondern diese Flächen können Ihrerseits wiederum in Teilflächen unterteilt sein und beispielsweise auch Stufungen aufweisen. Beispielsweise kann es sich bei der Stufenfläche und der Stirnfläche um "extrapolierte" Flächen handeln, in welche beispielsweise Nuten eingelassen sind. Unter "im Wesentlichen" ist dabei zu verstehen, dass die Abweichung von der Parallelen bzw. Senkrechten nicht mehr als 40° betragen sollte, vorzugsweise nicht mehr als 30°. Dabei können beispielsweise auch Teilflächen der Stimfläche bzw. der Stufenfläche abgewinkelt sein und von der Parallelen bzw. Senkrechten abweichen. Die erste Stufenfläche und die erste Stirnfläche können beispielsweise auch leicht gekrümmt oder reliefartig strukturiert ausgebildet sein.

Die erste Stirnfläche weist mindestens eine Stirnflächennut auf, wobei diese mindestens eine Stirnflächennut vorzugsweise senkrecht in die erste Stirnfläche eingelassen ist. Vorzugsweise ist diese mindestens eine Stirnflächennut im Wesentlichen im Profil rechteckförmig, wobei jedoch die Ecken dieses Rechtecks beispielsweise abgerundet sein können. Auch leichte Abweichungen von einer Rechtecknut sind möglich. Vorzugsweise grenzt diese mindestens eine Stimflächennut unmittelbar an die erste Stufenfläche an. Weiterhin sollte, um die Nachteile der oben beschriebenen, aus dem Stand der Technik bekannten Systeme mit massiven Federn zu vermeiden, diese mindestens eine Stirnflächennut nicht die gesamte erste Stirnfläche einnehmen, sondern vorzugsweise eine Ausdehnung von nicht mehr als 70% der Ausdehnung der ersten Stirnfläche senkrecht zur Wandfläche, vorzugsweise von nicht mehr als 60% und besonders bevorzugt von nicht mehr als 50% aufweisen.

Weiterhin weist die erste Stufenfläche mindestens einen Klammerkanal auf. Beispielsweise kann es sich dabei um einen Klammerkanal mit einem im Wesentlichen rechteckföimigen Querschnitt handeln, wobei jedoch die Kanten dieses Rechtecks beispielsweise auch abgerundet sein können. Auch andere Ausgestaltungen sind denkbar. Beispielsweise kann es sich bei diesem mindestens einen Klammerkanal um einen sich durchgehend entlang der ersten Stufenfläche erstreckenden Kanal handeln oder es kann auch ein unterbrochener Kanal vorliegen, wobei die erste Stufenfläche nur in Teilbereichen diesen mindestens einen Klammerkanal aufweist. Der mindestens eine Klammerkanal soll eine zur Wandseite im Wesentlichen parallele und im Wesentlichen ebene Klammerfläche aufweisen. Der Begriff "im Wesentlichen" ist dabei analog der obigen Definition zu verstehen.

Das Federverbindungsclement weist eine wandseitige Einstufung auf. Diese wandseitige Einstufung soll wiederum eine zur Wandseite im Wesentlichen parallele zweite Stufenfläche und eine zur Wandseite im Wesentlichen senkrechte zweite Stirnfläche aufweisen. Für die zweite Stufenfläche und die zweite Stirnfläche gilt das oben bezüglich der ersten Stufenfläche und der ersten Stirnfläche Gesagte analog. Die zweite Stirnfläche weist mindestens einen Stirnflächenvorsprung auf, und die zweite Stufenfläche weist mindestens einen Klammervorsprung auf. Das mindestens eine Nutverbindungselement und das mindestens eine Federverbindungselement sind derart miteinander verbindbar, dass der mindestens eine Stirnflächenvorsprung in die mindestens eine Stirnflächennut eingreift und dass der mindestens eine Klammervorsprung in den mindestens einen Klammerkanal eingreift.

Die dekorseitige Einstufung des Nutverbindungselements und die wandseitige Einstufung des Federverbindungselements sollen derart ausgestaltet sein, dass sich Nutverbindungselement und Federverbindungselement im Bereich dieser Einstufungen übereinander legen lassen, derart, dass diese beiden Elemente in Summe in ihrer Dicke vorzugsweise wiederum einer Dicke des mindestens einen Plattenelements außerhalb von Nut- und Federverbindungselement entsprechen. Auf diese Weise sind Nut- und Federverbindungselement derart miteinander verbindbar, dass insgesamt eine im Wesentlichen ebene Wandverkleidungsfläche entstehen kann. Es sind jedoch im Bereich der Verbindungen auch leichte Stufungen und Abweichungen von der ebenen Fläche möglich.

Der mindestens eine Stirnflächenvorsprung kann beispielsweise in Form eines Zapfens oder in Form einer Feder ausgestaltet sein. Der mindestens eine Stirnflächenvorsprung ist dabei derart ausgestaltet, dass das mindestens eine Nutverbindungselement und das mindestens eine Federverbindungselement derart miteinander verbindbar sind, dass der mindestens eine Stirnflächenvorsprung in die mindestens eine Stirnflächennut eingreifen kann, Somit basiert auch die vorliegende Erfindung im Wesentlichen wiederum auf dem bekannten Nut- und Federprinzip, wobei jedoch, wie oben beschrieben, dem Stirnflächenvorsprung und der damit verbundenen Nut- und Federverrastung aufgrund der bevorzugten kleinen Dimensionierung vorzugsweise keine tragende Rolle zum Schutz gegen Querbelastungen des Wandverkleidungssystems zukommt, sondern im Wesentlichen vorzugsweise eine Positionierungsfunktion. Daher muss auch die Tiefe des Eingriffs des mindestens einen Stimflächenvorsprungs in die mindestens eine Stirnflächennut im Vergleich zu bekannten Systemen nur relativ gering ausgestaltet sein. Beispielsweise ist es bevorzugt, wenn der mindestens eine Stirnflächenvorsprung einen im Wesentlichen quadratischen Querschnitt oder einen rechteckigen Querschnitt mit einem Seitenverhältnis, welches nicht wesentlich von 1 abweicht, aufweist. Unter einer "nicht wesentlichen Abweichung" ist dabei ein Seitenverhältnis von nicht mehr als 2, idealerweise von nicht mehr als 1,5 zu verstehen.

Der mindestens eine Klammervorsprung greift beim Verbinden von Nut- und Federverbindungselement in den mindestens einen Klammerkanal ein. Dabei muss der mindestens eine Klammervorsprung jedoch den mindestens einen Klammerkanal nicht vollständig ausfüllen. Insbesondere ist es bevorzugt, wenn bei miteinander verbundenem Nutverbindungselement und Federverbindungselement zwischen dem Klammervorsprung und dem Klammerkanal ein zur Wandseite im Wesentlichen paralleler Klammerspalt verbleibt. In diesen Klammerspalt können beispielsweise Nagelköpfe oder herausragende Teile von Klammern, Bolzen oder ähnlichen Fixierelementen (siehe unten) aufgenommen sein.

Das erfindungsgemäße Wandverkleidungssystem lässt sich insbesondere dadurch weiterentwickeln, dass die erste Stufenfläche eine an die erste Stirnfläche angrenzende Anschlagsfläche zum Anlegen eines Klammer- oder Bolzenschussgerätes aufweist. Diese Anschlagsfläche soll vorzugsweise im Wesentlichen eben sein und im Wesentlichen parallel zur Wandseite angeordnet sein. Diese Weiterentwicklung der Erfindung bewirkt, dass ein technisches Hilfsmittel zum Einbringen von Fixierelementen in den mindestens einen Klammerkanal, beispielsweise eine Schablone, ein Klammergerät ("Tacker"), ein Bolzenschussgerät oder ähnliches, auf dieser Anschlagsfläche angelegt werden kann, Insbesondere kann ein derartiges technisches Hilfsmittel derart angelegt werden, dass dieses mit einer Seite an der ersten Stirnfläche anliegt und mit einer anderen Seite auf der Anschlagsfläche. Auf diese Weise ist gewährleistet, dass das technische Hilfsmittel stets gleich positioniert ist, wodurch Fixierelemente in stets gleicher Positionierung in den mindestens einen Klammerkanal eingebracht werden können. Vorzugsweise hat die Anschlagsfläche senkrecht zur ersten Stirnfläche eine Ausdehnung von 1 bis 4 mm, besonders bevorzugt ca. 2 mm.

Neben der optionalen Anschlagsfläche und dem mindestens einen Klammerkanal kann die erste Stufenfläche weiterhin mindestens eine zusätzliche Stützfläche aufweisen. Dementsprechend kann beispielsweise die erste Stufenfläche in einer Erstreckung senkrecht zur ersten Stirnfläche dreigeteilt sein, wobei an die Anschlagsfläche ein Klammerkanal angrenzt und wobei wiederum an den Klammerkanal eine Stützfläche angrenzt. Die Stützfläche kann vorzugsweise leicht gewinkelt zur Wandseite verlaufen, beispielsweise um einen Winkel von ca. 15° gewinkelt.

Die Erfindung in einer der genannten Ausgestaltungen löst die oben genannten, mit den aus dem Stand der Technik bekannten Systemen verbundenen Probleme in hervorragender Weise. Insbesondere werden ausgeprägte Federelemente vermieden, welche beim Einfügen in eine entsprechende Nut hohen Querbelastungen ausgesetzt sind und welche dementsprechend hohe Bruchgefahr aufweisen. Somit weist das beschriebene System eine gute Handhabbarkeit und Robustheit auf. Der beschriebene Stirnflächenvorsprung dient lediglich zur anfänglichen Positionierung, ist aufgrund seines geringen Aspektverhältnisses (Länge zu Breite) nur geringen Querkräften ausgesetzt, hat vorzugsweise eine Dimension (Länge, Breite) von nicht mehr als 2 bis 3 mm und weist somit gegenüber herkömmlichen Systemen stark verringerte Bruchgefahr auf Gegenüber Belastungen parallel zur Wandfläche ist das System jedoch aufgrund der Einrastung des Klammervorsprungs in die Klammernut gut geschützt.

Das beschriebene Wandverkleidungssystem kann auf verschiedene Weise erfindungsgemäß weitergebildet werden. Insbesondere ist es von Vorteil, wenn das mindestens eine Plattenelement Holz und/oder Gips und/oder Kunststoff aufweist. Dabei kann anstelle von Holz beispielsweise auch ein Pressspanmaterial oder Schichtholzwerkstoffe eingesetzt werden. Auch weitere Werkstoffe sind möglich. Insbesondere ist es möglich, komplexe Schichtsysteme einzusetzen. Beispielsweise lassen sich Holzplatten mit einer entsprechenden Beschichtung oder Imprägnierung, insbesondere einer Beschichtung oder Imprägnierung gegen Feuchtigkeitseinwirkungen, beispielsweise einer wasserundurchlässigen oder wasserabweisenden Beschichtung, oder auch Holz-Kunststoff-Schichtsysteme einsetzen. Auch andere Beschichtungen und andere Materialien sind denkbar, beispielsweise flammhemmende Beschichtungen oder Imprägnierungen,

In einer vorteilhaften Weiterbildung der Erfindung weist das mindestens eine Plattenelement dekorseitig mindestens ein Beschichtungselement auf Dieses mindestens eine Beschichtungselement kann beispielsweise eine Keramik und/oder ein Keramikimitat, beispielsweise ein Keramikimitat aus Kunststoff, einen Kunststoff und/oder eine wasserundurchlässige Beschichtung aufweisen. Auf diese Weise lassen sich Flächenverbindungssysteme erzeugen, welche beispielsweise den Effekt einer mit Kacheln beschichteten Fläche oder einer Klinkerfläche aufweisen. Somit lässt sich in vielen Fällen eine aufwändige Kachelung mit Keramikkacheln vermeiden bzw. vereinfachen. Beispielsweise lässt sich durch Aufbringen mehrerer kleiner strukturierter Beschichtungselemente auf ein einzelnes Plattenelement der Eindruck einer mit Klinkern verkleideten Wandfläche erzeugen. Derartige Keramikbeschichtungen sind haltbar, leicht zu reinigen, feuchtigkeitsabweisend und unanfällig gegenüber Schimmelbildung. In einer weiteren vorteilhaften Weiterbildung können die erfindungsgemäßen Plattenelemente auch dekorseitig Spiegel umfassen. Bevorzugt sind auch Weiterbildungen, bei denen die Plattenelemente elektrische Elemente umfassen. Diese elektrischen Elemente können vorzugsweise in das Plattenelement eingelassene Beleuchtungsvorrichtungen, z. B. Halogenspots, sein oder elektrische Steckdosen.

Weiterhin kann das mindestens eine Plattenelement auch wandseitig mindestens eine wasserundurchlässige Beschichtung aufweisen. Naturgemäß kommt bei dieser wandseitigen Beschichtung dem Dekoreffekt eine geringere Bedeutung zu als dem dekorseitigen Beschichtungselement. Eine wesentliche Funktion dieser wandseitigen Beschichtung kann beispielsweise in einem Schutz des mindestens einen Plattenelements vor Feuchtigkeit etc. bestehen. Auch kann diese wandseitige Beschichtung beispielsweise eine Beschichtung sein, welche besonders gut einen Klebstoff aufnimmt, um das Wandverkleidungssystem beispielsweise durch eine Klebverbindung mit der Wandfläche zu verbinden.

Weiterhin kann das Flächenverbindungssystem mindestens eine Fugenfläche aufweisen. Beispielsweise kann dies im Rahmen eines oben beschriebenen Keramikimitats erfolgen, bei welchem zwischen beispielsweise mit Keramik oder Keramikimitat beschichteten Flächen jeweils Fugenflächen angeordnet sind. Vorzugsweise sind diese Fugenflächen dekorseitig angeordnet. Besonders bevorzugt ist es, wenn mindestens eine Fugcnfläche im Bereich des mindestens einen Nutverbindungselements und im Bereich des mindestens einen Federverbindungselements angeordnet ist, wobei diese Fugenfläche nicht von dem mindestens einen oben genannten Beschichtungselement bedeckt sein sollte. Weitere Fugenflächen können auf dem Plattenelement von den Rändern beabstandet angeordnet sein, beispielsweise, um den oben beschriebenen Klinkereindruck zu erzeugen. Die mindestens eine Fugenfläche kann beispielsweise später von zusätzlich mindestens einer Verfugungsschicht, beispielsweise mit einem üblicherweise für Keramikkacheln verwendeten Verfugungsmaterial, bedeckt werden. Auf diese Weise kann eine Stoßfuge, welche typischerweise beim Verbinden eines Nutverbindungselements und eines Federverbindungselements im Verbindungsbereich entsteht, mit einer Verfugungsschicht bedeckt werden. Dies hat einerseits den Vorteil, dass die Stoßkante optisch verdeckt wird, was den dekorativen Eindruck verbessert. Weiterhin wird auch ein Eindringen von Feuchtigkeit über die Stoßfuge in das mindestens eine Plattenelement verhindert.

Zwar sollte das mindestens eine Plattenelement, wie oben beschrieben, in diesem Ausführungsbeispiel im Bereich der Fugenfläche von dem mindestens einen Beschichtungselement unbedeckt verbleiben. Dies bedeutet jedoch nicht, dass in diesem Bereich keine Schutzschicht auf das mindestens eine Plattenelement aufgebracht werden kann. So kann beispielsweise die Fugenfläche frei von einem Beschichtungselemnent aus Keramik bleiben, jedoch dennoch beispielsweise eine Imprägnierungsschicht gegen Eindringen von Feuchtigkeit in das mindestens eine Plattenelement aufweisen. Auf diese Weise kann später beim Verfugen beispielsweise auch ein Verfugungsmaterial eingesetzt werden, welches z. B. wasserbasiert ist, und welches ohne eine derartige Schutzmaßnahme das mindestens eine Plattenelement beschädigen könnte.

Weiterhin kann das Wandverkleidungssystem dahingehend fortgebildet werden, dass im Verbindungsbereich, in welchem ein Nutverbindungselement und ein Federverbindungselement miteinander verrastet sind, zusätzlich mindestens ein Fixierelement in das Flächenverbindungssystem eingebracht wird. Besonders bevorzugt ist es dabei, wenn das Wandverkleidungssystem weiterhin mindestens ein eingebrachtes Fixierelement aufweist, welches derart in den mindestens einen Klammerkanal eingebracht ist, dass das mindestens eine Fixierelement das mindestens eine Plattenelement im Bereich des Klammerkanals durchdringt und dabei gleichzeitig in eine zu verkleidende Wandfläche eindringt. Auf diese Weise wird das mindestens eine Plattenelement mit der zu verkleidenden Wandfläche verbunden. Hierbei machen sich die oben beschriebenen Weiterbildungen, bei welchen eine Anschlagsfläche eingesetzt wird, sowie die Tatsache, dass das erfindungsgemäße Wandverkleidungssystem einen von außen für das Einbringen des mindestens einen Fixierelements frei zugänglichen Klammerkanal aufweist, positiv bemerkbar. Beispielsweise kann das mindestens eine Fixierelement einen Nagel und/oder eine Schraube und/oder eine Krampe und/oder einen Bolzen und/oder einen Dübel und/oder eine Klammer aufweisen. Beispielsweise können zum Einbringen des Fixierelements Krampenschussgeräte, Klammerschussgeräte, Bolzenschussgeräte oder ähnliche Vorrichtungen eingesetzt werden. Auf diese Weise lässt sich das beschriebene Wandverkleidungssystem zusätzlich gegenüber Belastungen parallel zur Wandfläche schützen,

Mittels des beschriebenen Wandverkleidungssystems lässt sich auf einfache Weise eine Wandverkleidung herstellen. Die Verfahrensschritte des im Folgenden beschriebenen erfindungsgemäßen Verfahrens müssen nicht notwendigerweise in der dargestellten Reihenfolge durchgeführt werden, und es können auch zusätzliche, nicht aufgeführte Verfahrensschritte durchgeführt werden. Auch können Verfahrensschritte wiederholt oder zeitlich parallel zueinander durchgeführt werden,

In einem ersten Schritt wird ein erstes, ein Nutverbindungselement aufweisendes Plattenelement gemäß der obigen Beschreibung auf eine zu verkleidende Wand oder ähnliche Fläche aufgebracht. Dieses Aufbringen kann beispielsweise durch einfaches Anlegen des Plattenelements an die Wand erfolgen. Auch kann wahlweise eine zusätzliche Schicht Klebstoff zwischen das Plattenelement und die Wand eingebracht werden. Anschließend wird ein Fixierelement in den mindestens einen Klammerkanal eingebracht, derart, dass das mindestens eine Fixierelement das erste Plattenelement im Bereich des Klammerkanals durchdringt und somit das erste Plattenelement an der Wand fixiert.

Anschließend wird ein zweites, ein Federverbindungselement aufweisendes Plattenelement eines Wandverkleidungssystems an das erste Plattenelement herangeführt, wobei mindestens ein Stirnflächenvorsprung des zweiten Plattenelements in mindestens eine Stimflächennut des ersten Plattenelements eingeführt wird. Typischerweise erfolgt dieses Heranfuhren derart, dass das zweite Plattenelement verkippt relativ zum ersten Plattenelement an dieses erste Plattenelement herangeführt wird.

Anschließend wird das zweite Plattenelement relativ zum ersten Plattenelement verlcippt, wobei die Wandseite des zweiten Plattenelements in eine zur Wandseite des ersten Plattenelements im Wesentlichen parallele Stellung gebracht wird. Dabei greift der mindestens eine Klammervorsprung des Federverbindungselements in den mindestens einen Klammerkanal des Nutverbindungselements ein.

Von besonderem Vorteil ist es, wenn das erste Plattenelement im oben beschriebenen ersten Verfahrensschritt derart auf die zu verkleidende Fläche aufgebracht wird, dass das Nutverbindungselement nach unten weist. Auf diese Weise ist sichergestellt, dass bei einem Eingreifen des Klammervorsprungs in den Klammerkanal das zweite Plattenelement am ersten Plattenelement aufgehängt wird, wobei der Klammerkanal die Gewichtskraft des zweiten Plattenelements aufnimmt. Auf diese Weise können beispielsweise Flächen in einer Verkleidungsrichtung von oben nach unten verkleidet werden. Selbstverständlich sind auch andere Vorgehensweisen bei der Verkleidung denkbar. Anschließend kann optional, wie oben beschrieben, mindestens eine Verfugungsschicht auf mindestens eine Fugenfläche auf mindestens einem der Plattenelemente aufgebracht werden. Dabei kann beispielsweise ein handelsübliches VerFugungsmittel, wie es beispielsweise zur Verfugung von Keramikkacheln verwendet wird, eingesetzt werden. Auf diese Weise wird die Flächenverkleidung zusätzlich versiegelt und gegen Eindringen von Feuchtigkeit geschützt-Außerdem wird der ästhetische Effekt der Flächenverkleidung verbessert.

Weitere Einzelheiten und Merkmale der Erfindung ergeben sich aus der nachfolgenden Beschreibung eines bevorzugten Ausführungsbeispiels. Das Ausführungsbeispiel ist in den Figuren schematisch dargestellt. Gleiche Bezugsziffern in den einzelnen Figuren bezeichnen dabei gleiche oder funktionsgleiche bzw. hinsichtlich ihrer Funktion einander entsprechende Elemente.

Im Einzelnen zeigt
- Figur 1: eine Kante eines auf eine Wand aufgebrachten Plattenelements eines erfindungsgemäßen Wandverkleidungssystems mit einem Beschichtungselement und einem Nutverbindungselement;
- Figur 2: eine Kante eines Plattenelements eines erfindungsgemäßen Wandverkleidungssystems mit einem Beschichtungselement und einem Federverbindungselement;
- Figur 3: einen schematischen Ablauf des Einbringens eines Fixierelements in einen Klammerkanal eines Plattenelements gemäß Figur 1;
- Figur 4: einen Verrastungsvorgang eines in Figur 1 dargestellten Nutverbindungselements mit einem in Figur 2 dargestellten Federverbindungselement; und
- Figur 5: einen Ausschnitt eines fertigen Wandverkleidungssystems, welches auf eine Wand aufgebracht ist.

In den Figuren 1 und 2 sind jeweils Querschnitte von Plattenelementen 110 mit einem Nutverbindungselement 112 (Figur 1) bzw. einem Federverbindungselement 114 (Figur 2) dargestellt, welche Bestandteile eines Wandverkleidungssystems 116 bilden. Das Plattenelement 110 weist einen Plattenkörper 118 auf, vorzugsweise einen Plattenkörper 118, welcher als Grundmaterial eine imprägnierte Pressspanplatte aufweist. Die Imprägnierung dient in diesem Falle dazu, ein Eindringen von Feuchtigkeit in den Plattenkörper 118 zu verhindern bzw. zu reduzieren. Dabei kann der Plattenkörper 118 auch mehrschichtig aufgebaut sein, beispielsweise in Form unterschiedlicher Holz- und/oder Pressspanschichten.

Das Plattenelement 110 weist jeweils eine Wandseite 120 und eine Dekorseite 122 auf. Das Plattenelement 110 kann aus MDF-Platte, aus Spanplattenwerkstoff, aus einem Kunststoffmaterial, aus Metall wie zum Beispiel Aluminium und anderen Materialien gefertigt sein. Beim Einsatz als Wandverkleidungssystem 116 weist jeweils die Wandseite 120 der zu verkleidenden Fläche (Wand 123 in Figur 1) zu, wohingegen die Dekorseite 122 von der zu verkleidenden Fläche weg weist. Dabei ist in diesem Ausführungsbeispiel die Dekorseite 122 mit einem Beschichtungselement 124 in Form einer Keramikschicht 124 versehen. Die Keramikschicht 124 bewirkt, dass ein Betrachter aus Richtung der Dekorseite 122 beim Betrachten des Plattenelements 110 den Eindruck einer gekachelten oder verklinkerten Fläche gewinnt. Beispielsweise kann die Keramikschicht 124 in Form von Keramikkacheln auf den Plattenkörper 118 aufgeklebt sein. Auch Laminierungen sind denkbar. Zum Federverbindungselement 114 (siehe Figur 2) hin endet die Keramikschicht 124 jedoch vor Erreichen der Kante des Plattenelements 110. Somit verbleibt in der Nähe des Federverbindungselements 114 eine Fugenfläche 126, welche nicht mit der Keramikschicht 124 bedeckt ist. Alternativ oder zusätzlich könnte auch im Bereich des Federverbindungselements 114 eine entsprechende Fugenfläche 126 vorgesehen sein, Nach Zusammenfügen der in den Figuren 1 und 2 dargestellten Plattenelemente 110 kann diese Fugenfläche 126 mittels eines handelsüblichen Verfugungsmittels verfugt werden, so dass auch in diesem Bereich der Eindruck einer mit Kacheln bedeckten und verfugten Gesamtfläche entsteht. Alternativ kann diese Verfugung jedoch auch unterbleiben, so dass eine optische Trennung zwischen den einzelnen Keramikschichten 124 oder Dekorbeschichtungen erreicht wird. Mit dieser Ausführungsaltemative entsteht beim Betrachten des Plattenelementes 110 der Eindruck einer verklinkerten Fläche.

Das in Figur 1 dargestellte Nutverbindungselement 112 weist eine dekorseitige Einstufung mit einer zur Wandseite 120 senkrechten ersten Stirnfläche 128 und einer zur Wandseite 120 im Wesentlichen parallelen ersten Stufenfläche 130 auf. Dabei ist zu bemerken, dass die erste Stirnfläche 128 und die erste Stufenfläche 130 ihrerseits lediglich Flächen im weiteren Sinne darstellen, denn die erste Stirnfläche 128 weist eine Stirnflächennut 132 auf, und auch die erste Stufenfläche 130 ist in mehrere Teilflächen unterteilt. Die Stirnflächennut 132 nimmt von ihrer Breite her etwa die Hälfte der ersten Stirnfläche 128 ein und weist ein abgerundetes, rechteckiges Profil mit einem Tiefen- zu Breitenverhältnis von ca. 2 auf Die Stirnflächennut 132 grenzt unmittelbar an die erste Stufenfläche 130 an.

Die erste Stufenfläche 130 ihrerseits weist, unmittelbar angrenzend an die erste Stirnfläche 128, eine erste Anschlagsfläche 134 auf. Unmittelbar angrenzend an die erste Anschlagsfläche 134 ist in die erste Stufenfläche 130 ein Klammerkanal 136 eingelassen. Der Klammerkanal 136 hat im Wesentlichen ein rechteckförmiges Profil mit abgerundeten Kanten. Der Klammerkanal 136 wird des Weiteren von einer zweiten Anschlagsfläche 135 begrenzt. An den Klammerkanal 136 erstreckt sich als dritte Teilfläche der ersten Stufenfläche 130 eine Stützfläche 138, welche unter einem Winkel von ca. 15° zur Wandseite 120 verläuft.

Analog weist das in Figur 2 dargestellte Federverbindungselement 114 eine wandseitige Einstufung auf, wodurch im Bereich des Federverbindungselements 114 eine zweite Stirnfläche 140, eine zweite Stufenfläche 142 und eine dritte Stirnfläche 144 ausgebildet sind. Wiederum ist der Begriff "Fläche" wie in Figur 1 zu verstehen, und die zweite Stirnfläche 140 und die dritte Stirnfläche 144 verlaufen im Wesentlichen senkrecht zur Wandseite 120. Die zweite Stufenfläche 142 verläuft im Wesentlichen parallel zur Wandseite 120.

Als Gegenstücke zu den in Figur 1 dargestellten Elementen weist die zweite Stirnfläche 140 des Federverbindungselements 114 einen Stirnflächenvorsprung 146 auf, welcher in die Stirnflächennut 132 der ersten Stirnfläche 128 gemäß Figur 1 eingreifen kann. Wandseitig ist dieser Stirnflächenvorsprung 146 im Vergleich zur Dekorseite 122 um den Betrag Δ verlängert, um eine Auflagefläche zu schaffen, welche auf der ersten Anschlagsfläche 134 des Nutverbindungselements 112 gemäß Figur 1 aufliegen kann. Daran anschließend weist die zweite Stufenfläche 142 einen Klammervorsprung 148 auf, welcher von seiner Breite her so beschaffen ist, dass dieser in den Klammerkanal 136 des Nutverbindungselements 112 gemäß Figur 1 eingreifen kann. Zwischen dem Klammervorsprung 148 und der dritten Stirnfläche 144 erstreckt sich eine Stütznut 150, als Gegenstück zur Stützfläche 138 des Nutverbindungselements 112 gemäß Figur 1. Die Stützfläche 138 und die Stütznut 150 stellen im gefügten Zustand von Nutverbindungselement 112 und Federverbindungselement 114 einen Verrutschschutz dar. Das Federverbindungselement 114 wird durch die ineinander greifenden Teile der Stützfläche 138, Stütznut 150 sowie den Klammervorsprung 148 gegen Herausfallen gesichert. Der Klammervorsprung 148 stützt sich dabei auf der zweiten Anschlagsfläche 135 des Klammerkanals 136 ab.

Auf diese Weise ist es möglich, zum Beispiel an einer Reihe horizontal nebeneinander fest montierter Nutverbindungselemente 112 eine weitere Reihe Federverbindungselemente 114 durch Einführen des Stirnflächenvorsprungs 146 in die Stirnflächennut 132 vorzumontieren, bevor diese vormontierten Federverbindungselemente 114 gemäß der Darstellung in Figur 3 mit einem Klammerschussgerät 154 an der Wand befestigt werden. Insbesondere bei im Wesentlichen vertikal verlaufenden Wandflächen bildet der auf diese Weise erzielte Verrutschschutz oder Verlierschutz eine erhebliche Vereinfachung der Montage durch die Monteure.

In Figur 3 ist dargestellt, wie ein Fixierelement 152 in den Klammerkanal 136 eines Nutverbindungselements 112 eingebracht wird. In diesem Ausführungsbeispiel wird als Fixierelement 152 eine Klammer verwendet, welche mittels eines Klammerschussgerätes 154 in den Klammerkanal 136 eingebracht wird. Das Klammerschussgerät 154 wird mit seiner Stirnseite 156, ohne die Stirnfläche 128 zu berühren, mit seiner Klammeraustrittsöffnung 160 in den Klammerkanal 136 eingeführt, so dass Fixierelemente 152 unmittelbar in diesen eingeschossen werden können und es nicht zu einer übermäßigen Verformung des Nutverbindungselementes 112 kommt.

Aufgrund der Lage der ersten Anschlagsfläche 134 befindet sich der Beginn des Klammerkanals 136, in welchen das Klammerschussgerät 154 eingeführt wird, in einem Abstand zur ersten Stirnfläche 128, so dass beim Befestigen des Nutverbindungselementes 112 durch Betätigung des Klammerschussgerätes 154 und durch Einschießen eines Fixierelementes 152 in den Klammerkanal 136 eine Beschädigung der an der ersten Endfläche 128 endenden Dekorseite 122 ausgeschlossen ist.

Die erste Anschlagsfläche 134 des Klammerkanals 136 liegt in diesem Ausführungsbeispiel mehrere mm entfernt von der ersten Stirnfläche 128. Somit ergibt sich ein Abstand von der ersten Stirnfläche 128 zur Mitte des Klammerkanals 136 von etwa 5 mm und mehr. Dies ist für die meisten Klammerschussgeräte 154 ein optimaler Abstand, so dass die Klammeraustrittsöffnung 160 des Klammerschussgerätes 154 über der Mitte des Klammerkanals 136 positioniert ist. Somit können auf einfache Weise gleichmäßig Klammern 152 in die Mitte des Klammerkanals 136 eingeschossen werden. Der Vorgang kann beliebig oft wiederholt werden, wobei die Klammern 152 durch die gleichmäßige Anlage des Klammerschussgerätes 154 stets gleich positioniert sind. Die Klammern 152 dringen dabei durch das Plattenelement 110 in die Wand 123 ein und fixieren das Plattenelement 110 an der Wand 123.

In Figur 4 ist schließlich dargestellt, wie ein zweites Plattenelement 110 mit einem Federverbindungselement 114 an ein erstes Plattenelement 110 mit einem Nutverbindungselement 112, wobei das erste Plattenelement 110 mittels eines Fixierelements 152 an einer Wand 123 fixiert ist, herangeführt wird, Dabei wird das Plattenelement 110 mit dem Federverbindungselement 114 unter einem Verkippungswinkel (in Figur 4 angedeutet als α) zur Wand 123 an das Nutverbindungselement 112 herangeführt. Der Stirnflächenvorsprung 146 des Federverbindungselements 114 greift dabei in die Stirnflächennut 132 des Nutverbindungselements 112 ein. Anschließend wird das untere Plattenelement 110 gegen die Wand 123 gedrückt, wodurch der Winkel α auf 0 verringert wird, und wobei der Klammervorsprung 148 in den Klammerkanal 136 einrastet. Ein fertiges Wandverkleidungssystem 116 mit zwei derart verrasteten Plattenelementen 110 ist schließlich in Figur 5 dargestellt Dabei ist auch zu erkennen, dass zwischen Klammerkanal 136 und Klammervorsprung 148 ein hlammerspalt 162 verbleibt. In diesem Klammerspalt 162 ist ein Klammerkopf 164 des Fixierelements 152 aufgenommen, so dass dieser Klammerkopf 164 von der Dekorseite 122 her unsichtbar ist. Außerdem gewährleistet dieser Klammerspalt 162, dass der Klammerkopf 164 die Passung der Verbindungselemente 112, 114 nicht stört. Weiterhin geht aus der Darstellung gemäß Figur 5 auch hervor, dass der Stirnflächenvorsprung 146 die Stirnflächennut 132 nicht vollständig ausfüllen muss, sondern dass auch hier ein entsprechender Luftspalt 166 verbleiben kann. Wie oben beschrieben, kann zusätzlich nach dem Zusammenfügen der Elemente gemäß Figur 5 anschließend die Fugenfläche 126 entsprechend verfugt werden.

Der Darstellung gemäß Figur 5 ist entnehmbar, dass im gefügten Zustand des Nutverbindungselementes 112 mit dem Federverbindungselement 114 die Stützfläche 138 zusammen mit der Stütznut 150 und dem Klammervorsprung 148 eine die Vormontage erheblich erleichternde Verliersicherung darstellen. Im lediglich vormontierten, d.h. mit seinem Stirnflächenvorsprung 146 in die Stirnflächennut 132 hineinragenden Federverbindungselement 114, welches noch nicht abschließend fixiert ist, stützt sich der Klammervorsprung 148 an der zweiten Anschlagsfläche 135 des Klammerkanals 136 ab und verhindert somit ein Herausfallen des Federverbindungselementes 114 aus dem bereits an der Wand 123 fixierten Nutverbindungselement 112. Die Stützfläche 138 sowie die dazu korrespondierend ausgebildete Stütznut 150 können in verschiedenen Winkeln α₁, α₂ ausgebildet werden. In den Figuren 1 bis 5 sind für die Neigung der Stützfläche 138 in Bezug auf die Vertikale ein Winkel von α₁, der zwischen 3° und 6° liegen kann, eingezeichnet sowie ein Winkel α₂, der zwischen 6 und 15° liegen kann, beispielhaft eingetragen. Anstelle der den Figuren entnehmbaren Winkeln α₁ und α₂ können auch andere Winkelbereiche je nach Auwendungsfall gewählt werden, Der bevorzugte Winkelbereich für die beispielhaft eingezeichneten Winkel α₁ und α₂ für die Stützfläche 138 sowie die korrespondierende Fläche, d.h. die Stütznut 150, liegt zwischen 3° und 25°. Je nach Anwendungsfall können innerhalb dieses Winkelbereichs liegende Winkel ausgewählt werden, was die Schräge der Stützfläche 138 und die dazu korrespondierende Schräge der Stütznut 150 betrifft. Der Werkstoff, aus welchem das Nutverbindungselement 112 und das Federverbindungselement 114 hergestellt sind, kann eine MDF-Platte, eine Spanplatte, ein metallischer Werkstoff wie zum Beispiel Aluminium oder dergleichen sein.

Die Montage einzelner Reihen von Nutverbindungselementen 112 und Federverbindungselementen 114 kann auch alternierend erfolgen. So kann sich zum Beispiel an eine Reihe aus Nutverbindungselementen 112, die aus MDF-Platte oder aus Spanplatte montiert ist, eine darunterliegende Reihe von Federverbindungselementen 114 anschließen, welche aus metallischem Werkstoff wie zum Beispiel Aluminium hergestellt sind, Die beiden Werkstoffe des Nutverbindungselementes 112 und der Federverbindungselemente 114 sind kompatibel zueinander hinsichtlich der Geometrie der Aufnahme und Verbindungsflächen,

### Bezugszeichenliste

- 110: Plattenelement
- 112: Nutverbindungselement
- 114: Federverbindungselement
- 116: Wandverkleidungssystem
- 118: Plattenkörper
- 120: Wandseite
- 122: Dekorseite
- 123: Wand
- 124: Keramikschicht
- 126: Fugenfläche
- 128: erste Stirnfläche
- 130: erste Stufenfläche
- 132: Stirnflächennut
- 134: erste Anschlagsfläche
- 135: zweite Anschlagsfläche
- 136: Klammerkanal
- 137: Klammerfläche
- 138: Stützfläche
- 140: zweite Stirnfläche
- 142: zweite Stufenfläche
- 144: dritte Stufenfläche
- 146: Stirnflächenvorsprung
- 148: Klammervorsprung
- 150: Stütznut
- 152: Fixierelement
- 154: Klammerschussgerät
- 156: Stirnseite des Klammerschussgerätes
- 158: Frontseite
- 160: Klammeraustrittsöffnung
- 162: Klammerspalt
- 164: Klammerkopf
- 166: Luftspalt

- α₁: erster Schrägungswinkelbereich Stützfläche 138
- α₂: zweiter Schrägungswinkelbereich Stützfläche 138

## Patentansprüche

1. Wandverkleidungssystem (116) mit mindestens einem Plattenelement (110) mit einer Wandseite (120) und einer Dekorseite (122), wobei das mindestens eine Plattenelement (110) mindestens jeweils eines der folgenden Elemente aufweist:
a) ein Nutverbindungselement (112) mit einer dekorseitigen Einstufung, wobei die dekorseitige Einstufung eine zur wandseite (120) im Wesentlichen parallele erste Stufenfläche (130) und eine zur Wandseite (120) im Wesentlichen senkrechte erste Stirnfläche (128) aufweist, wobei die erste Stirnfläche (128) mindestens eine Stirnflächennut (132) aufweist und wobei die erste Stufenfläche (130) mindestens einen Klammerkanal (136) aufweist, wobei der mindestens eine Klammerkanal (136) eine zur Wandseite (120) im Wesentlichen parallele, im Wesentlichen ebene Klammerfläche (137) aufweist; und
b) ein Federverbindungselement (114) mit einer wandseitigen Einstufung, wobei die wandseitige Einstufung eine zur Wandseite (120) im Wesentlichen parallele zweite Stufenfläche (142) und eine zur Wandseite (120) im Wesentlichen senkrechte zweite Stirnfläche (140) aufweist, wobei die zweite Stirnfläche (140) mindestens einen Stirnflächenvorsprung (146) aufweist und wobei die zweite Stufenfläche (142) mindestens einen Klammervorsprung (148) aufweist, - wobei das mindestens eine Nutverbindungselement (112) und das mindestens eine Federverbindungselement (114) derart miteinander verbindbar sind, dass der mindestens eine Stirnflächenvorsprung (146) in die mindestens eine Stirnflächennut (132) eingreift und dass der mindestens eine Klammervorsprung (148) in den mindestens einen Klammerkanal (136) eingreift.

2. Wandverkleidungssystem (116) gemäß dem vorhergehenden Anspruch, **dadurch gekennzeichnet, dass** das mindestens eine Plattenelement (110) an gegenüberliegenden Kanten jeweils ein Nutverbindungselement (112) und ein Federverbindungselement (114) aufweist

3. Wandverkleidungssystem (116) gemäß einem der beiden vorhergehenden Ansprüche, **dadurch gekennzeichnet, dass** das mindestens eine Plattenelement (110) im Wesentlichen eine rechteckige Form oder eine polygone Form mit mindestens zwei parallelen Kanten aufweist.

4. Wandverkleidungssystem (116) gemäß einem der vorhergehenden Ansprüche, **dadurch gekennzeichnet, dass** die erste Stufenfläche (130) eine erste Anschlagsfläche (134) aufweist, die den Klaramerkanal (136) begrenzt und welche einen Abstand zwischen einem Klammer- oder Bolzenschussgerät (154) und der ersten Anschlagfläche (128) gewährleistet,

5. Wandverkleidungssystem (116) gemäß dem vorhergehenden Anspruch, **dadurch gekennzeichnet, dass** die erste Anschlagsfläche (134) im Wesentlichen senkrecht zur Wandseite (120) verläuft.

6. Wandverkleidungssystem (116) gemäß einem der beiden vorhergehenden Ansprüche, **dadurch gekennzeichnet, dass** die erste Stufenfläche (130) neben der ersten Anschlags fläche (134) und dem mindestens einen Klammerkanal (136) weiterhin mindestens eine Stützfläche (138) aufweist.

7. Wandverkleidungssystem (116) gemäß dem vorhergehenden Anspruch, **dadurch gekennzeichnet, dass** die erste Stufenfläche (130) dreigeteilt ist, wobei an die erste Anschlagsfläche (134) ein Klammerkanal (136) angrenzt und wobei an den Klammerkanal (136) an einer zweiten Anschlagsfläche (135) eine Stützfläche (138) angrenzt,

8. Wandverkleidungssystem (116) gemäß dem vorhergehenden Anspruch, **dadurch gekennzeichnet, dass** die Stützfläche (138) gewinkelt (α₁, α₂) zur Wandseite (120) verläuft.

9. Wandverkleidungssystem (116) gemäß einem der drei vorhergehenden Ansprüche, **dadurch gekennzeichnet, dass** komplementär zur Schräge (α₁,α₂) der Stützfläche 138 im Federverbindungselement (114) eine Stütznut (150) ausgebildet ist, welche mit der Stützfläche (138) und einem Klammervorsprung (148) im vormontierten Zustand des Nutverbindungselementes (112) mit dem Federverbindungselement (114) eine Verliersicherung für ein vormontiertes Federverbindungselement (114) darstellt.

10. Wandverkleidungssystem (116) gemäß dem vorhergehenden Anspruch, **dadurch gekennzeichnet, dass** die Schrägen (α₁, α₂) in einem Winkelbereich zwischen 2° und 25° verlaufen, bevorzugt zwischen 3° bis 20°.

11. Wandverkleidungssystem (116) gemäß einem der acht vorhergehenden Ansprüche, **dadurch gekennzeichnet, dass** die mindestens eine Stirnflächennut (132) unmittelbar an die erste Anschlagsfläche (134) angrenzt.

12. Wandverkleidungssystem (116) gemäß einem der vorhergehenden Ansprüche, **dadurch gekennzeichnet, dass** die mindestens eine Stirnflächennut (132) senkrecht zur Wandseite (120) eine Ausdehnung von nicht mehr als 70 Prozent einer Ausdehnung der ersten Stirnfläche (128) senkrecht zur Wandseite (120), vorzugsweise von nicht mehr als 60 Prozent und besonders bevorzugt von nicht mehr als 50 Prozent aufweist.

13. Wandverkleidungssystem (116) gemäß einem der vorhergehenden Ansprüche, **dadurch gekennzeichnet, dass** bei miteinander verbundenem Nutverbindungselement (112) und Federverbindungselement (114) zwischen dem Klammervorsprung (148) und dem Klammerkanal (136) ein zur Wandseite (120) im Wesentlichen paralleler Klammerspalt (162) verbleibt.

14. Wandverkleidungssystem (116) gemäß einem der vorhergehenden Ansprüche, **dadurch gekennzeichnet, dass** das mindestens eine Plattenelement (110) mindestens einen der folgenden Werkstoffe aufweist: Holz; Gips; Kunststoff; MDF-Platte; Metall; Aluminium; Spanplatte.

15. Wandverkleidungssystem (116) gemäß einem der vorhergehenden Ansprüche, **dadurch gekennzeichnet, dass** das mindestens eine Plattenelement (110) wandseitig mindestens eine wasserundurchlässige Beschichtung aufweist.

16. Wandverkleidungssystem (116) gemäß einem der vorhergehenden Ansprüche, **dadurch gekennzeichnet, dass** das mindestens eine Plattenelement (110) mindestens ein Beschichtungselement (124) aufweist, wobei das mindestens eine Beschichtungselement (124) mindestens eines der folgenden Elemente aufweist: eine Keramik; ein Kerarmikimitat; einen Kunststoff; eine wasserundurchlässige Beschichtung.

17. Wandverkleidungssystem (116) gemäß dem vorhergehenden Anspruch, **dadurch gekennzeichnet, dass** im Bereich des mindestens einen Nutverbindungseleznents (112) und im Bereich des mindestens einen Federverbindungselements (114) mindestens eine Fugenfläche (126) von dem mindestens einen Beschichtungselement (124) unbedeckt verbleibt.

18. Wandverkleidungssystem (116) gemäß dem vorhergehenden Anspruch, **dadurch gekennzeichnet, dass** die mindestens eine Fugenfläche (126) von mindestens einer Verfugungsschicht bedeckt ist.

19. Wandverkleidungssystem (116) gemäß einem der vorhergehenden Ansprüche, wobei das Wandverkleidungssystem (116) mindestens ein mit einem Nutverbindungselement (112) verrastetcs Federverbindungselement (114) aufweist, wobei das Wandverkleidungssystem (116) weiterhin mindestens ein Fixierelement (152) aufweist, wobei das mindestens eine Fixierelement (152) derart in den mindestens einen Klammerkanal (136) eingebracht ist, dass das mindestens eine Fixierelement (152) das mindestens eine Plattenelement (110) im Bereich des Klammerkanals (136) durchdringt und in eine Wand einbringbar ist.

20. Wandverkleidungssystem (116) gemäß dem vorhergehenden Anspruch, **dadurch gekennzeichnet, dass** das mindestens eine Fixierelement (152) mindestens eines der folgenden Elemente aufweist: einen Nagel; eine Schraube; eine Krampe; einen Bolzen; einen Dübel; eine Klammer.

21. Verfahren zum Erzeugen einer Flächenverklcidung, insbesondere zur Verkleidung von Wandflächen (123), mit folgenden Schritten:
a) ein erstes, ein Nutverbindungselement (112) aufweisendes Plattenelement (110) eines Wandverkleidungssystems (116) gemäß einem der vorhergehenden Ansprüche wird auf eine zu verkleidenden Wand (123) aufgebracht;
b) mindestens ein Fixierelement (152) wird in den mindestens einen Klammerkanal (136) eingebracht, derart, dass das mindestens eine Fixierelement (152) das erste Plattenelement (110) durchdringt und das erste Plattenelement (110) an der Wand (123) fixiert;
c) ein zweites, ein Federverbindungselement (114) aufweisendes Plattenelement (110) eines Wandverkleidungssystems (116) gemäß einem der vorhergehenden Ansprüche wird an das erste Plattenelement (110) herangeführt, wobei der mindestens eine Stirnflächenvorsprung (146) des zweiten Plattenelements (110) in die mindestens eine Stirnflächennut (132) des ersten Plattenelements (110) eingeführt wird; und
d) das zweite Plattenelement (110) wird relativ zum ersten Plattenelement (110) verkippt, wobei die Wandseite (120) des zweiten Plattenelements (110) in eine zur Wandseite (120) des ersten Plattenelements (110) im Wesentlichen parallele Stellung gebracht wird und wobei der mindestens eine Klammervorsprung (148) des Federverbindungselements (114) in den mindestens einen Klammerkanal (136) des Nutverbindungselements (112) eingreift.

22. Verfahren gemäß dem vorhergehenden Anspruch, **dadurch gekennzeichnet, dass** das erste Plattenelement (110) in Schritt a) derart auf die zu verkleidenden Wand (123) aufgebracht wird, dass das Nutverbindungselement (112) nach unten weist.

23. Verfahren gemäß einem der drei vorhergehenden Ansprüche, **gekennzeichnet durch** zusätzlich folgenden Schritt:
a) mindestens eine Verfugungsschicht wird auf mindestens eine Fugenfläche (126) auf mindestens einem der Plattenelemente (110) aufgebracht.
